# EUROPÄISCHE PATENTSCHRIFT

(11) **EP 1 308 579 B1**
(45) Veröffentlichungstag und Bekanntmachung des Hinweises auf die Patenterteilung: **25.04.2012**
(21) Anmeldenummer: 02024762.3
(22) Anmeldetag: 06.11.2002
(51) Int. Cl.: E04F 21/16, B05C 17/005

(54) **Werkzeug zur Nachbearbeitung von Fugen aus dauerelastischer Fugenmasse sowie Anordnung mit Werkzeug**
Tool for finishing permanently elastic sealant joints and arrangement comprising this tool
Outil pour la finition des joints en matière de jointoyage élastique et arrangement comprenant cet outil

(30) Priorität: 06.11.2001 DE 10154442
(43) Veröffentlichungstag der Anmeldung: 07.05.2003
(73) Patentinhaber: Henkel AG & Co. KGaA, 40589 Düsseldorf (DE)
(72) Erfinder: Scheele, Jan-Peter, 38442 Wolfsburg (DE); Fürste, Iris, 38442 Wolfsburg (DE)

(56) Entgegenhaltungen:
- DE-A- 10 031 611
- DE-U- 29 619 142
- DE-U- 29 801 028
- US-A- 3 559 234
- US-A- 5 017 113

## Beschreibung

Die Erfindung bezieht sich auf eine Anordnung mit Werkzeug zur Nachbearbeitung von Fugen aus dauerelastischer Fugenmasse, die von Kartusche abgebbar ist.

Es ist bekannt, daß elastische Fugenmassen wie z.B. Silikon und Acryl in Kartuschen abgefüllt sind. Die Kartuschen weisen eine zylindrische Form auf und sind an einem Ende mittels eines Deckels und einem an den Deckel angeformten Gewindestückes verschlossen und werden mittels einer an die Kartusche angehängten Auftragdüse und in Palettenform sortiert in den Handel geliefert und verkauft.
Üblicherweise werden die Kartuschen im Handel weiterhin an mehreren Stellen platziert, so daß je nach Baustoff und Anwendungsart geeignete Fugenmassen zur Verfügung stehen.

Weiterhin sind Werkzeuge zur Nacharbeitung von Fugenmassen (siehe EP 0 711 887 B1) und Abstreifwerkzeuge für dauerelastische Dichtmassen (siehe DE 198 26 535 A1) bekannt, die mehr oder weniger aufwendig verpackt im Handel angeboten werden. Soll der Kunde die Kartusche in Verbindung mit einem Werkzeug kaufen, müssen auch die Werkzeuge an mehreren Stellen platziert werden, so daß wertvoller Verkaufsraum für ein und dasselbe Produkt mehrmals benötigt wird. Weiterhin ist nicht jeder Kunde bereit, für die einmalige Nutzung einer Kartusche ein Werkzeug zu erwerben.

Anordnungen mit Kartusche und Werkzeug sind auch aus DE 100 31 611, US 5017113, US 3559234 oder DE 296 19 142 bekannt.

Der Erfindung liegt die Aufgabe zugrunde, für Kartuschen der einleitend genannten Art ein Werkzeug anzugeben, daß kostengünstig herzustellen ist und vorzugsweise als Einmalwerkzeug ohne zusätzliche Verpackung in Verbindung mit Kartusche und Auftragdüse im Handel angeboten wird, ohne daß hiefür zusätzlich Platz und Verpackung erforderlich sind und derart, daß die Kartuschen weiterhin in Palettenform angeboten werden können.

Diese Aufgabe wird durch die Ausbildung entsprechend dem Kennzeichen des Anspruchs 1 gelöst. Das erfindungsgemäße Werkzeug ist aus flexiblem Kunststoff und entspricht in seiner Grundfläche im wesentlichen der auf eine Ebene normal zur Zylinderachse projizierten Grundfläche der Kartusche einschließlich der angehängten Auftragdüse und ist mittels eines kreisförmigen Durchbruchs im Werkzeug, dessen Rand vorzugsweise flexibel ausgeführt ist, mit dem Gewinde der Kartusche verbindbar.

Weitere Aufgabe der vorliegenden Erfindung ist es, eine Anordnung mit Werkzeug der einleitend genannten Art derart zu konstruieren, daß ein Anbieten im Handel ohne zusätzliche Verpackung in Verbindung mit Kartusche und Auftragdüse erfolgen kann.

In vorteilhafter Ausgestaltung der Erfindung ist eine Anordung gemäß dem Anspruch 2 vorgesehen. Dieses eignet sich zur Verbindung mit dem Gewinde der Kartusche, kann aber auch mit der auf die Kartusche geschraubten Auftragdüse verbunden werden, und für die Lagerung der in Benutzung befindlichen Kartusche platzsparend mit der Kartusche angeordnet werden. Hierfür ist der Durchbruch vorzugsweise zahnradförmig ausgeführt und mit dem inneren Flankendurchmesser auf das Gewinde und mit dem äußeren Durchmesser auf die Auftragdüse abgestimmt.

Damit eine bezogen auf die projizierte Fläche der Kartusche einschließlich Auftragdüse platzsparende Ausrichtung des Werkzeuges im Handel gewährleistet ist und sich das Werkzeug gegenüber der Kartusche nicht verdreht, ist ebenfalls daran gedacht, eine normal zur Werkzeug Ebene stehende Rippe auszubilden, die im Eingriff mit dem zylindrischen Teil der Auftragdüse ist.

Eine andere Ausführungsvariante besteht darin, das Werkzeug mit einer zusätzlichen im wesentlichen rechtwinkelig zur Grundfläche stehenden Haltelasche auszuführen und das Werkzeug parallel zu Kartuschenlängsachse anzuordnen, um auch andere vorzugsweise längliche Werkzeuggrundformen zu ermöglichen. Die Verbindung zwischen Haltelasche und Werkzeug ist in vorteilhafter Ausgestaltung querschnittlich ausgedünnt. Hierdurch ist ein Abtrennen der Haltelasche vom Werkzeug ohne zusätzliche Hilfsmittel gegeben und es wird ermöglicht, das Werkzeug mit Haltelasche zunächst in einfacher ebener Form herzustellen.

Die Verbindung der Haltelasche mit dem Gewinde der Kartusche kann hierbei mittels einer ösenartigen Ausformung der Lasche oder dem auf der Werkzeuggrundfläche befindlichen kreis- und zahnradförmigen Durchbruch erfolgen.

Eine Anordnung dieser Art kann ebenfalls mittels einer in Papierform ausgeführten Haltelasche auf der das Werkzeug mittels einer Klebeverbindung gehalten wird gestaltet werden.

Eine weitere Ausführungsvariante besteht darin, das Werkzeug, die Haltelasche und die Auftragdüse einteilig auszuführen, indem die Haltelasche des Werkzeuges mit der Haltelasche der Kartusche im Bereich des Gewindes der Kartusche verbunden wird und in einem Stück durch Spritzgießen hergestellt wird. Das Werkzeug kann dabei parallel zur Kartuschenlängsachse angeordnet und alternativ mittels der kreis- und zahnradförmigen Aussparung auf der Grundfläche normal zur Zylinderachse verbunden werden. Weiterhin sind bei der parallelen Anordnung auch andere vorzugsweise längliche Werkzeuggrundformen möglich.

Das Werkzeug selbst sollte entlang seines umlaufenden Randes verschiedene Konturen und Geometrien aufweisen, um unterschiedliche Fugenformen zu gestalten und im wesentlichen eine konstante vom Werkstoff abhängige Dicke haben, um eine ausreichende Steifigkeit bei gleichzeitig verbleibender Flexibilität zu erreichen.

Die Ausführung kann als ebene Platte erfolgen. In vorteilhafter Ausgestaltung des Werkzeuges ist nur der Randbereich eben und die Verbindung des Randes erfolgt über eine schalenartig ausgeformte Fläche, so daß überschüssiges Material bei der Bearbeitung der Fugen abgetragen wird.

Die Ausgestaltung aller Kanten und Formen des Werkzeuges ist im Rahmen des der Erfindung zugrunde gelegten Gedankens beliebig. Bezogen auf die projizierte Grundfläche der Kartusche einschließlich angehängter Auftragsdüse besteht eine bevorzugte Ausgestaltung der Grundform des Werkzeuges im wesentlichen aus vier anschließenden geraden Kanten unterschiedlicher Länge, wobei zwei Kanten einen rechten Winkel bilden und die sich ergebenden verbleibenden Winkel mit kleinem und großem Kreisbogen abgerundet sind und im Bereich der geraden Abschnitte zusätzliche kreisförmige Aussparungen vorgesehen sind, um möglichst unterschiedliche Fugenformen zu ermöglichen.

Weiterhin ist daran gedacht die möglichen Fugenformen auf dem Werkzeug mittels aufgedruckter oder erhabener oder eingeprägter Formen auf dem Werkzeug darzustellen und dem Benutzer so in einfacher Form die unterschiedlichen Möglichkeiten zu veranschaulichen.

In den Zeichnungen sind Ausführungsbeispiele der Erfindung schematisch dargestellt. Es zeigen:
- Fig. 1: Ein Werkzeug und einen Abschnitt einer Kartusche mit angehängter Auftragdüse in perspektivischer Darstellung,
- Fig. 2: das in Fig.1 dargestellte Werkzeug in Aufbewahrungs- und Entsorgungslage,
- Fig. 3: eine Ausführungsvariante des Werkzeuges mit angeformter Haltelasche und einem Abschnitt einer Kartusche mit angehängter Auftragdüse in perspektivischer Darstellung,
- Fig. 4: eine andere Ausführungsvariante des Werkzeuges, bei der Werkzeug und Auftragdüse mittels der angeformten Haltelaschen einteilig ausgeführt ist,
- Fig. 5: eine Ansicht auf das Werkzeug in Fig. 1,
- Fig. 6: einen Querschnitt entlang der Linie A-A in Fig. 5 und
- Fig. 7: eine Darstellung einer weiteren Ausführungsform, bei der die Auftragsdüse mit dem Rand ihres Sokkelringes unmittelbar am Rand des Werkzeuges angeformt ist.

Fig. 1 zeigt das Werkzeug (1) mit einer zylindrischen Kartusche (2) mit Deckel (8) und einem an den Deckel (8) angeformten Gewinde (3) und einer mittels Haltelasche an das Gewinde (3) der Kartusche (2) angehängten Auftragdüse (4). Die Anordnung des Werkzeuges (1) erfolgt auf dem Gewinde (3) und ist vorzugsweise normal zur Längsachse (5) der Kartusche (2). Die Gesamtgrundfläche (6) des Werkzeuges (1), definiert durch den umlaufenden Rand (7), entspricht im wesentlichen der in eine Ebene projizierten Umrißlinie (9) der Kartusche (2) und Auftragdüse (4).

Auf der Grundfläche (6) befindet sich eine zahnradförmige Aussparung (10), die die formschlüssige Verbindung mit dem Gewinde (3) gewährleistet. Der Ausschnitt (10) ist so auf der Grundfläche (6) positioniert, daß der umlaufende Rand (7) mit der Umrißlinie (9) zur Deckung kommt. Für eine Fixierung der Position des Werkzeuges (1) mit seinem Rand (7) gegenüber der Auftragdüse (4) ist an der Grundfläche (6) eine normal zur Grundfläche (6) stehende Rippe (11) angeordnet. Die Länge der Rippe (11) ist so gewählt, daß sie mit dem zylindrischen Gewindeteil (14) der Auftragdüse (4) in Eingriff kommt. Durch die Fixierung mittels der Rippe (11) relativ zur Auftragdüse wird eine Palettierung der Kartuschen (2) im Handel weiterhin ermöglicht.

In Fig. 2 ist die Anordnung des Werkzeuges (1) bei aufgeschraubter Auftragdüse (4) ersichtlich. Dabei wird das Werkzeug (1) mittels der zahnradförmigen Aussparung (10) auf den kegelförmigen Teil (13) oder zylindrischen Gewindeteil (14) der Auftragdüse (4) aufgeschoben. Hierdurch wird eine einfache Aufbewahrung und Entsorgung des Werkzeuges in Verbindung mit der Kartusche (2) ermöglicht.

Fig. 3 zeigt eine Ausführungsform, bei der zusätzlich eine Haltelasche (15) an das Werkzeug (1) angeformt ist. Die Haltelasche (15) ist an ihrem Ende ebenfalls mit einer zahnradförmigen Aussparung (16) versehen, mittels derer das Werkzeug mit dem Gewinde (3)der Kartusche (2) formschlüssig verbunden wird. Eine Ausführung des Endes der Haltelasche (15) mit einer ösenartigen Form ist ebenfalls denkbar. Die Ausrichtung der Werkzeuggrundfläche (6) erfolgt vorzugsweise parallel zur Zylinderachse (5) der Kartusche (2).

Die Verbindung (17) der Haltelasche (15) mit dem Werkzeug (1) ist querschnittlich so ausgedünnt, daß die Verbindungsstelle (17) flexibel ist und das Werkzeug zunächst in ebener Form hergestellt wird und zur Benutzung ohne Hilfsmittel abgetrennt werden kann.

Weiterhin ist das Werkzeug (1) im Bereich der Verbindung (17) mit der Haltelasche (15 ) ausgeklinkt (18), so daß ein Abstand der Verbindungsstelle (17) zu einer möglichen Bearbeitungskante (20) gewährleistet ist.

Bei der Ausführungsform in Fig.4 ist die Haltelasche (15) des Werkzeuges (1) im Bereich der zahnradförmigen Aussparung (16) mit der Haltelasche (12) der Auftragdüse (4) verbunden. Werkzeug (1) und Auftragdüse (4) werden auf diese Weise einteilig ausgeführt und mit dem Gewinde (3) der Kartusche (2) formschlüssig verbunden.

Aus der Ansicht auf das Werkzeug in Fig. 5 ist eine vorteilhafte Gestaltung des Werkzeuges (1) zu erkennen. Der umlaufende Rand (7) besteht aus vier anschließenden geraden Kanten (20, 22, 23, 24), wobei zwei Kanten (23, 24) einen rechten Winkel bilden. Drei Kanten (24, 20, 22) bilden einen Winkel kleiner 90° und zwei Kanten (22, 23) einen Winkel größer 90°. Die Übergänge der Kanten (22, 20, 24), die einen spitzen Winkel bilden, sind abgerundet, wobei die Größe der Abrundungen (25, 26) unterschiedlich gewählt ist.

Eine der geraden Kanten (24) ist weiterhin mit einer halbkreisförmigen Aussparung (27) versehen, so daß auch erhabene Fugen möglich sind.

Eine andere gerade Kante (20) ist mit einer im rechten Winkel zueinander stehenden und im Übergang der Winkel abgerundeten Aussparung (28) versehen.

Im Anschluß an die Aussparung (28) ist vorzugsweise die Verbindung (17) zwischen Haltelasche (15) und der Ausklinkung (18) der in Fig.3 und Fig. 4 dargestellten Ausführungsformen anzuordnen.

Mittels der Symbole (32, 33, 34, 35, 36, 37) werden die möglichen Fugenformen in aufgedruckter oder erhabener oder eingeprägter Form in einfacher Weise auf dem Werkzeug (1) dargestellt und dem Benutzer die unterschiedlichen Fugenformen veranschaulicht.

Aus der Querschnittdarstellung in Fig. 6 ist zu erkennen, daß das Werkzeug (1) im wesentlichen aus einer vom Werkstoff abhängigen Dicke (29) besteht.

Entlang des umlaufenden Randes (7) ist das Werkzeug (1) zunächst eben (31) ausgeführt. Die Verbindung des umlaufendes Randes erfolgt mittels einer schalenartig ausgeformten Fläche (32), so daß bei der Bearbeitung von Fugen überschüssiges Material leicht abgetragen werden kann.

Figur 7 zeigt eine schematische Darstellung einer weiteren Ausführungsform. Die Auftragsdüse (4) ist hier mit dem Rand ihres Sockelringes unmittelbar am Rand (7) des Werkzeuges (1) angeformt. Es wird hierdurch eine vereinfachte spritzgußtechnisch Herstellung unterstützt und es kann eine Materialeinsparung erreicht werden. Darüber hinaus wird auch eine kompaktere Gestaltung der Gesamtvorrichtung unterstützt.

## Patentansprüche

1. Anordnung umfassend eine Kartusche (2) und ein Werkzeug (1) zur Nachbearbeitung von Fugen mit dauerelastischer Fugenmasse sowie eine angehängte Auftragsdüse (4), wobei die Kartusche (2) eine zylindrische Form aufweist und an einem Ende mittels eines Deckels (8) und eines an den Deckel (8) angeformten Gewindestückes (3) verschlossen ist und wobei das Werkzeug (1) mit einer Aussparung (10) versehen und mittels derer das Werkzeug (1) mit dem Gewinde (3) der Kartusche (2) formschlüssig verbindbar ist.

2. Anordnung nach Anspruch 1, **dadurch gekennzeichnet, daß** das Werkzeug (1) gleichzeitig auf die Auftragdüse (4) der Kartusche (2) aufsteckbar ist, indem der Aussparung (10) zahnradförmig ausgeführt ist und mit einem kegelförmigen Teil (13) oder mit einem zylindrischen Gewindeteil (14) der Auftragdüse (4) kraftschlüssig verbindbar ist.

3. Anordnung nach einem der Ansprüche 1 oder 2, **dadurch gekennzeichnet, daß** das Werkzeug (1) gleichzeitig mit einer an das Werkzeug (1) angeformten im wesentlichen rechtwinkelig zum Werkzeug (1) stehenden Haltelasche (15) aufweisend die Aussparung (10) versehen ist und parallel zur Zylinderlängsachse (5) der Kartusche (2) mit dem Gewinde (3) verbindbar ist.

4. Anordnung nach einem der vorhergehenden Ansprüche, **dadurch gekennzeichnet, daß** die Haltelasche (15) vorzugsweise aus Papier geformt ist und das Werkzeug (1) mittels eines Klebevorgangs mit der Haltelasche (15) verbunden ist.

5. Anordnung nach einem der vorhergehenden Ansprüche, **dadurch gekennzeichnet, daß** das Werkzeug (1) mittels der angeformten Haltelasche (15) mit der Auftragdüse (4) verbindbar ist und somit einteilig ausgeführt und mit dem Gewinde (3) der Kartusche (2) formschlüssig verbindbar ist.

6. Anordnung nach einem der vorhergehenden Ansprüche, **dadurch gekennzeichnet, daß** das Werkzeug (1) einschließlich der angeformten Haltelasche (15) bei der Herstellung eben ausgeführt wird und die Verbindung (7) zwischen Werkzeug (1) und Haltelasche (15) querschnittlich so ausgedünnt ist, daß das Werkzeug mittels eines einfachen Biegevorgangs in seine endgültige Lage gebracht wird und im Bereich der ausgedünnten Verbindung (17) abreißbar ist.

7. Anordnung nach einem der vorhergehenden Ansprüche, **dadurch gekennzeichnet, daß** die Auftragsdüse (4) unmittelbar am Rand (7) des Werkzeuges (1) angeformt ist.

8. Anordnung nach einem der vorhergehenden Ansprüche, **dadurch gekennzeichnet, daß** die Grundfläche (6) des Werkzeugs (1) im wesentlichen der auf eine Ebene projizierten Grundfläche (9) der Kartusche (2) einschließlich der angehängten Auftragdüse (4) entspricht und mittels einer bezogen auf die Grundfläche (6) positionierten Aussparung (10) mit dem Gewinde (3) der Kartusche (2) formschlüssig verbindbar ist.

9. Anordnung nach einem der vorhergehenden Ansprüche, **dadurch gekennzeichnet, daß** das Werkzeug (1) in seiner Grundform im wesentlichen aus vier anschließenden geraden Kanten (20, 22, 23, 24) unterschiedlicher Länge besteht, wobei zwei Kanten (23, 24) einen rechten Winkel bilden und drei Kanten (20, 22, 24) einen spitzen Winkel und wiederum zwei Kanten (22, 23) einen Winkel größer 90° bilden.

10. Anordnung nach Anspruch 10, **dadurch gekennzeichnet, daß** zwei Kanten (22, 20) und zwei Kanten (20, 24) des Werkzeugs (1) mittels unterschiedlich großer Kreisbogen abgerundet sind.

11. Anordnung Anspruch 10 oder 11, **dadurch gekennzeichnet, daß** im Bereich einer der geraden Kanten (24) des Werkzeugs (1) eine zusätzliche kreisbogenförmige Aussparung (27) eingebracht ist und and einer der anderen geraden Kanten (20) eine weitere im rechten Winkel verlaufende abgerundete Aussparung (28) angeordnet ist.

12. Anordnung nach einem der vorhergehenden Ansprüche, **dadurch gekennzeichnet, daß** nur ein umlaufender Rand (7) des Werkzeugs (1) eben ist und die Verbindung als eine schalenförmige ausgeformte Fläche (32) ausgebildet ist.

13. Anordnung nach einem der vorhergehenden Ansprüche, **dadurch gekennzeichnet dass** die Grundfläche (6) des Werkzeuges (1) im Bereich der Anbindung (17) der Haltelasche (15) ausgespart ist und die Verbindungsstelle (17) nicht über den umlaufenden Rand (7) des Werkzeuges (1) hinaussteht.

14. Anordnung nach einem der vorhergehenden Ansprüche, **dadurch gekennzeichnet, daß** die verschiedenen Fugenformen mittels aufgedruckter, genarbter, eingeprägter oder erhabener Symbole (32, 33, 34, 35, 36, 37) auf dem Werkzeug (1) aufgebracht sind.

## Claims

1. An arrangement comprising a cartridge (2) and a tool (1) for finishing joints with permanently elastic joint sealant and an attached application nozzle (4), wherein the cartridge (2) is cylindrical in shape and is closed at one end by means of a lid (8) and a threaded piece (3) formed on the lid (8) and wherein the tool (1) is provided with an opening (10) and the tool (1) may be connected interlockingly thereby to the thread (3) of the cartridge (2).

2. An arrangement according to claim 1, **characterised in that** the tool (1) may at the same time be placed onto the application nozzle (4) of the cartridge (2), the opening (10) taking the form of a gearwheel and being connectable non interlockingly to a conical part (13) or to a cylindrical threaded part (14) of the application nozzle (4).

3. An arrangement according to either one of claims 1 or 2, **characterised in that** the tool (1) is provided at the same time with a retaining lug (15) formed on the tool (1) and positioned substantially at right angles to the tool (1), which retaining lug comprises the opening (10) and may be connected to the thread (3) parallel to the longitudinal cylinder axis (5) of the cartridge (2).

4. An arrangement according to any one of the preceding claims, **characterised in that** the retaining lug (15) is preferably made of paper and the tool (1) is connected to the retaining lug (15) by an adhesive bonding process.

5. An arrangement according to any one of the preceding claims, **characterised in that** the tool (1) may be connected to the application nozzle (4) using the formed-on retaining lug (15) and thus constructed in one piece and interlockingly connected to the thread (3) of the cartridge (2).

6. An arrangement according to any one of the preceding claims, **characterised in that** the tool (1) including the formed-on retaining lug (15) is flat when produced and the connection (7) between tool (1) and retaining lug (15) is thinned out cross-sectionally in such a way that the tool is brought into its final position by means of a simple bending operation and may be torn off in the region of the thinned-out connection (17).

7. An arrangement according to any one of the preceding claims, **characterised in that** the application nozzle (4) is formed on directly at the edge (7) of the tool (1).

8. An arrangement according to any one of the preceding claims, **characterised in that** the base area (6) of the tool (1) corresponds substantially to the base area (9), projected onto a plane, of the cartridge (2) including the attached application nozzle (4) and may be connected interlockingly to the thread (3) of the cartridge (2) by means of an opening (10) positioned in relation to the base area (6).

9. An arrangement according to any one of the preceding claims, **characterised in that** the tool (1) consists in its basic form substantially of four adjacent straight edges (20, 22, 23, 24) of different lengths, two edges (23, 24) forming a right angle and three edges (20, 22, 24) forming an acute angle and also two edges (22, 23) forming an angle greater than 90°.

10. An arrangement according to claim 10, **characterised in that** two edges (22, 20) and two edges (20, 24) of the tool (1) are rounded by means of circular arcs of different sizes.

11. An arrangement according to claim 10 or claim 11, **characterised in that** an additional opening (27) in the shape of a circular arc is introduced in the region of one of the straight edges (24) of the tool (1) and a further rounded recess (28) extending over a right angle is arranged at one of the other straight edges (20).

12. An arrangement according to any one of the preceding claims, **characterised in that** just one peripheral edge (7) of the tool (1) is flat and the connection takes the form of a shell-shaped face (32).

13. An arrangement according to any one of the preceding claims, **characterised in that** the base area (6) of the tool (1) is recessed in the region of the connection (17) of the retaining lug (15) and the connection point (17) does not project beyond the peripheral edge (7) of the tool (1).

14. An arrangement according to any one of the preceding claims, **characterised in that** the various joint forms are applied by means of printed, embossed, indented or raised symbols (32, 33, 34, 35, 36, 37) on the tool (1).

## Revendications

1. Dispositif comprenant une cartouche (2) et un outil (1) pour la finition de joints avec une masse de jointoiement durablement élastique, ainsi qu'une buse d'application attachée (4), la cartouche (2) ayant une forme cylindrique et étant fermée, à une extrémité, au moyen d'un couvercle (8) et d'un embout fileté (3) formé sur le couvercle (8), et l'outil (1) étant pourvu d'un évidement (10) au moyen duquel l'outil (1) peut être relié par conjugaison de forme avec le filetage (3) de la cartouche (2).

2. Dispositif selon la revendication 1, **caractérisé en ce que** l'outil (1) peut être en même temps placé sur la buse d'application (4) de la cartouche (2) étant donné que l'évidement (10) est exécuté en forme de roue dentée et peut être relié par adhérence à une partie conique (13) ou à une partie filetée cylindrique (14) de la buse d'application (4).

3. Dispositif selon l'une des revendications 1 ou 2, **caractérisé en ce que** l'outil (1) est pourvu, en même temps, d'une languette de retenue (15) présentant l'évidement (10) formée sur l'outil (1) et essentiellement perpendiculaire à l'outil (1) et peut être relié au filetage (3) parallèlement à l'axe longitudinal de cylindre (5) de la cartouche (2).

4. Dispositif selon l'une des revendications précédentes, **caractérisé en ce que** la languette de retenue (15) est de préférence en papier et l'outil (1) est relié à la languette de retenue (15) par un procédé de collage.

5. Dispositif selon l'une des revendications précédentes, **caractérisé en ce que** l'outil (1) peut être relié à la buse d'application (14) au moyen de la languette de retenue attachée (15) et est donc exécuté d'un seul tenant, et peut être relié par conjugaison de forme au filetage (3) de la cartouche (2).

6. Dispositif selon l'une des revendications précédentes, **caractérisé en ce que** l'outil (1), y compris la languette de retenue attachée (15), est exécuté de manière plane lors de la fabrication et la jonction (7) entre l'outil (1) et la languette de retenue (15) a une section transversale amincie de telle sorte que l'outil peut être amené dans sa position définitive par un simple processus de pliage et peut être détaché dans la zone de la jonction amincie (17).

7. Dispositif selon l'une des revendications précédentes, **caractérisé en ce que** la buse d'application (4) est formée directement solidaire du bord (7) de l'outil (1).

8. Dispositif selon l'une des revendications précédentes, **caractérisé en ce que** la surface de base (6) de l'outil (1) correspond essentiellement à la surface de base (9) de la cartouche (2), y compris la buse d'application attachée (4), projetée sur un plan et peut être reliée par conjugaison de forme au filetage (3) de la cartouche (2) au moyen d'un évidement (10) positionné par rapport à la surface de base (6).

9. Dispositif selon l'une des revendications précédentes, **caractérisé en ce que** la forme de base de l'outil (1) est formée essentiellement par quatre arêtes droites contiguës (20, 22, 23, 24) de longueur différente, deux arêtes (23, 24) formant un angle droit et trois arêtes (20, 22, 24) formant un angle aigu et encore deux arêtes (22, 23) formant un angle supérieur à 90°.

10. Dispositif selon la revendication 10, **caractérisé en ce que** deux arêtes (22, 20) et deux arêtes (20, 24) de l'outil (1) sont arrondies par des arcs de cercle de grandeur différente.

11. Dispositif selon la revendication 10 ou 11, **caractérisé en ce qu'**un évidement supplémentaire en forme d'arc de cercle (27) est ménagé dans la zone de l'une des arêtes droites (24) de l'outil (1) et un autre évidement arrondi (28) à profil d'angle droit est situé sur une des autres arêtes droites (20).

12. Dispositif selon l'une des revendications précédentes, **caractérisé en ce que** seul un bord périphérique (7) de l'outil (1) est plat et la jonction est exécutée en tant que surface (32) en forme de cuvette.

13. Dispositif selon l'une des revendications précédentes, **caractérisé en ce que** la surface de base (6) de l'outil (1) est évidée dans la zone de l'attache (17) de la languette de retenue (15) et le point de jonction (17) ne dépasse pas du bord périphérique (7) de l'outil (1).

14. Dispositif selon l'une des revendications précédentes, **caractérisé en ce que** les différentes formes de joints sont apposées sur l'outil (1) au moyen de symboles (32, 33, 34, 35, 36, 37) imprimés, formés par grenage, ou en creux ou en relief.
